# EUROPÄISCHE PATENTSCHRIFT

(11) **EP 1 097 729 B1**
(45) Veröffentlichungstag und Bekanntmachung des Hinweises auf die Patenterteilung: **29.03.2006**
(21) Anmeldenummer: 00123040.8
(22) Anmeldetag: 24.10.2000
(51) Int. Cl.: A62D 3/00

(54) **Verfahren zum katalytischen Umsetzen von Schadstoffen mittels eines Plasmas**
Method of catalytic conversion of harmful substances by means of plasma
Méthode de conversion catalytique des substances nocives au moyen de plasma

(30) Priorität: 04.11.1999 DE 19953110
(43) Veröffentlichungstag der Anmeldung: 09.05.2001
(73) Patentinhaber: Fraunhofer-Gesellschaft zur Förderung der angewandten Forschung e.V., 80686 München (DE)
(72) Erfinder: Elsner, Peter, Dr.Ing., 76327 Pfinztal (DE); Ota, Michitaka, Dr.rer.nat., 10623 Berlin (DE); Kaiser, Mathias, Dr., 76307 Karlsbad (DE); Emmerich, Rudolf, Dr., 76448 Durmersheim (DE); Urban, Helfrich, Dr., 75015 Bretten (DE)

(56) Entgegenhaltungen:
- WO-A-94/03263
- DE-A- 4 341 496
- DATABASE WPI Section Ch, Week 199329 Derwent Publications Ltd., London, GB; Class J04, AN 1993-231671 XP002244927 & JP 05 154392 A (TANAKA KIKINZOKU KOGYO KK), 22. Juni 1993 (1993-06-22)

## Beschreibung

Die Erfindung betrifft ein Verfahren zum Umsetzen von gasförmigen, flüssigen und/oder festen Schadstoffen in schadstofffreie oder schadstoffarme Zersetzungsprodukte, indem die Schadstoffe mittels eines Plasmas angeregt, gegebenenfalls vorzersetzt oder chemisch umgesetzt und katalytisch zersetzt werden.

Zur Abgasreinigung und zur Behandlung mit toxischen oder gesundheitsschädlichen Substanzen verunreinigten Flüssigkeiten oder Feststoffen ist es bekannt, die Schadstoffe plasmachemisch in ungiftige Zersetzungsprodukte umzuwandeln. Hierbei werden die Schadstoffe beispielsweise in einem thermischen Plasma (Gleichgewichtsplasma) verbrannt, wobei das thermische Plasma durch Ionisieren eines Gases durch Anlegen eines hochfrequenten elektromagnetischen Feldes mittels eines Plasmabrenners, durch elektrische Entladungen oder Photonenstrahlen, durch Lichtbogen od. dgl. erzeugt werden kann. Bei der Zersetzung vieler toxischer, z.B. cancerogener oder mutagener organischer Verbindungen entstehen jedoch in geringem Umfang noch höher toxische Substanzen, die aufgrund ihrer Toxizität einerseits ein erhebliches gesundheitliches Gefährdungspotential darstellen, andererseits aufgrund ihrer geringen Konzentration noch schwieriger zu entsorgen sind.

Weiterhin ist es bekannt, die Schadstoffmoleküle in einem kalten Plasma (Nicht-thermisches Plasma oder Nicht-Gleichgewichtsplasma) anzuregen und durch Zusetzen von Oxidationsmitteln oder Reduktionsmitteln, die von dem Plasma angeregt werden, in unbedenkliche Stoffe umzuwandeln. Solche kalte Plasmen werden beispielsweise durch Glimmentladungen, stille Entladungen, Korona-Entladungen oder durch Anlegen eines hochfrequenten elektromagnetischen Feldes mittels Mikrowellengeneratoren unter Vakuum erzeugt. Derartige Verfahren sind jedoch wenig effektiv, da trotz hohen technischen Aufwandes die Schadstoffe nur unvollständig umgesetzt bzw. nur einige Schadstoffe selektiv eliminiert werden. Um einen möglichst vollständigen Umsatz der Schadstoffe zu erzielen ist es weiterhin bekannt, die in dem Plasma gebildeten Zersetzungsprodukte anschließend über einen Katalysator zu leiten, an dem die Schadstoffmoleküle vollständig zersetzt werden. Der Einsatz von Katalysatoren ist jedoch aufwendig und teuer und führt aufgrund der notwendigen Regenerierung zu sehr kurzen Standzeiten der Anlage. Dies gilt insbesondere dann, wenn in dem zu reinigenden Medium Katalysatorgifte enthalten sind.

Die DE 28 15 430 A1 beschreibt ein Verfahren zur Reduktion des chemischen Sauerstoffbedarfs von mit organischen Verunreinigungen belasteten Wässern und Abwässern, indem das Wasser mit ionisierten Gasen vermischt und die enthaltenen verunreinigungen in Gegenwart eines Katalysators oxidativ abgebaut werden. Um die Aktivität des Katalysators aufrechtzuerhalten, muß dieser ständig ersetzt oder regeneriert bzw. reaktiviert werden. Dies geschieht beispielsweise dadurch, daß der Katalysator kontinuierlich in einem geschlossenen Kreislauf geführt und unter Zusetzen von Oxidationsmitteln in Form ionisierter Gase regeneriert wird.

Der Erfindung liegt die Aufgabe zugrunde, ein einfaches und kostengünstiges Verfahren zum Zersetzen von Schadstoffen vorzuschlagen, indem die Schadstoffe mittels eines Plasmas angeregt, gegebenenfalls vorzersetzt oder chemisch umgesetzt und katalytisch zersetzt werden, welches einen vollständigen Umsatz der Schadstoffe gewährleistet und insbesondere keine Regenerierung des Katalysators erfordert.

Erfindungsgemäß wird diese Aufgabe bei einem Verfahren der eingangs genannten Art dadurch gelöst, daß dem Plasma wenigstens ein Ausgangsstoff zur Bildung wenigstens eines unter den Bedingungen in dem jeweiligen Plasma aktiven Katalysators kontinuierlich zugesetzt, der Katalysator in dem Plasma in situ aus dem Ausgangsstoff gebildet wird und die Schadstoffe und/oder deren Zersetzungsprodukte an dem Katalysator im wesentlichen vollständig zersetzt werden.

Erfindungsgemäß wird das Plasma also einerseits in an sich bekannter Weise zur Anregung der Schadstoffe verwendet, um diese zu zersetzen bzw. in Zwischenprodukte umzuwandeln, andererseits zur Bildung des zur vollständigen Umsetzung der Schadstoffe erforderlichen Katalysators. Durch kontinuierliches Zusetzen der Ausgangsstoffe für den Katalysator zusammen mit den Schadstoffen wird der Katalysator ständig neu gebildet, so daß weder eine Regenerierung oder Reaktivierung, noch ein Austausch desselben erforderlich ist. Das erfindungsgemäße Verfahren ist zur Eliminierung beliebiger Schadstoffe, z.B. in Abgasen, Abwässern oder auch Feststoffen geeignet, die mit dem Plasma in Wechselwirkung treten können. Je nach Beschaffenheit und Konzentration der Schadstoffe kann ein thermisches oder ein kaltes Plasma eingesetzt werden, welches auf beliebige bekannte Weise erzeugt wird. Entsprechend erfolgt die Auswahl des Katalysators je nach Art und Konzentration der Schadstoffe und des eingesetzten Plasmas.

In bevorzugter Ausführung ist vorgesehen, daß dem Plasma wenigstens ein Ausgangsstoff zur Bildung wenigstens eines von dem jeweiligen Plasma aktivierbaren Photokatalysators kontinuierlich zugesetzt, der Photokatalysator in dem Plasma in situ aus dem Ausgangsstoff gebildet und aktiviert wird und die Schadstoffe und/oder deren Zersetzungsprodukte an dem Photokatalysator im wesentlichen vollständig zersetzt werden. Als Photokatalysatoren kommen vornehmlich Metalloxide oder Metallsulfide in Frage, wobei durch Mischungen solcher Katalysatoren der Wirkungsgrad der katalytischen Zersetzung in Abhängigkeit der Art des Plasmas und Beschaffenheit der Schadstoffe optimiert werden kann.

Zur Bildung von Photokatalysatoren in Form von Metalloxiden, wie TiO₂, ZnO₂, Nb₂O₅, WO₃, SnO₂, ZrO₂, SrTiO₂, KTaO₃, NiK₄Nb₆O₁₇ od. dgl., ist in bevorzugter Ausführung vorgesehen, daß dem Plasma als Ausgangsstoffe zur Bildung des Photokatalysators Sauerstoff und wenigstens eine metallorganische Verbindung und/oder wenigstens ein Metallalkoholat zugesetzt werden, wobei bevorzugt eine wenigstens ein Metall aus der Gruppe Titan (Ti), Zink (Zn), Niob, (Nb), Wolfram (W), Zinn (Sn), Zirkonium (Zr), Strontium (Sr), Tantal (Ta), Kalium (K) enthaltende metallorganische Verbindung und/oder ein wenigstens ein solches Metall enthaltendes Alkoholat zugesetzt wird.

Zur Bildung von Photokatalysatoren in Form von Metallsulfiden, wie CdS, ZnS oder Mischsulfiden, ist in bevorzugter Ausführung vorgesehen, daß dem Plasma als Ausgangsstoffe zur Bildung des Photokatalysators Schwefel oder eine schwefelhaltige Verbindung und wenigstens eine metallorganische Verbindung und/oder wenigstens ein Metallalkoholat zugesetzt werden, wobei bevorzugt eine wenigstens ein Metall aus der Gruppe Cadmium (Cd), Zink (Zn), Selen (Se), Tellur (Te), Molybdän (Mo), Wolfram (W) enthaltende metallorganische Verbindung und/oder wenigstens ein solches Metall enthaltendes Alkoholat zugesetzt wird. Als schwefelhaltige Verbindung kommen beispielsweise Schwefeloxide, wie SO, SO₂, SO₃, SO₄, S₂O, S₂O₃, S₂O₇ oder Schwefelwasserstoff in Frage. Alternativ oder zusätzlich kann wenigstens eine Schwefel enthaltende metallorganische Verbindung oder wenigstens ein Schwefel enthaltendes Metallalkoholat zugesetzt werden.

Handelt es sich bei dem von dem Plasma aktivierbaren Katalysator um einen Photokatalysator, so ist in bevorzugter Ausführung vorgesehen, daß ein elektromagnetische Strahlung mit einer Frequenz im Bereich der Anregungsfrequenz des Photokatalysators emittierendes Plasma eingesetzt wird, so daß das Plasma als Lichtquelle zur Aktivierung des Photokatalysators dient. Alternativ oder zusätzlich kann dem Plasma wenigstens ein Zusatzstoff zugesetzt werden, welcher durch Plasmaanregung elektromagnetische Strahlung mit einer Frequenz im Bereich der Anregungsfrequenz des Photokatalysators emittiert. Solche Zusatzstoffe werden bevorzugt aus der Gruppe der Edelgase gwählt, da diese die Zersetzung der Schadstoffe nicht negativ beeinflussen.

Eine bevorzugte Ausführung des erfindungsgemäßen Verfahrens sieht vor, daß dem Plasma zusätzlich Hilfsstoffe zugesetzt und die Schadstoffe durch Reaktion mit den Hilfsstoffen katalytisch zersetzt werden. Als Hilfsstoffe können entweder oxidierende Hilfsstoffe, z.B. Sauerstoff, zugesetzt werden, wobei der Sauerstoff in diesem Fall einerseits zur Oxidation der Schadstoffe, andererseits zur Bildung eines Photokatalysators in Form eines oder mehrerer Metalloxide dienen kann.

Alternativ können dem Plasma reduzierende Hilfsstoffe, z.B. Wasserstoff, zugesetzt werden. In diesem Fall kann zur Bildung eines Photokatalysators in Form eines oder mehrerer Metallsulfide beispielsweise auch Schwefelwasserstoff als Ausgangsstoff zur Bildung des Photokatalysators eingesetzt werden.

Weiterhin können dem Plasma sowohl oxidativ als auch reduktiv wirkende Hilfsstoffe zugesetzt werden, wobei insbesondere solche Hilfsstoffe in Frage kommen, die durch Plasmaanregung in oxidierende und reduzierende Zersetzungsprodukte umgewandelt werden. Vorzugsweise wird Wasser zugesetzt, welches plasmachemisch in als Oxidationsmittel wirkende Protonen und als Reduktionsmittel wirkende Hydroxid-Ionen gespalten wird.

In Weiterbildung des Verfahrens wird in dem Plasma ein Schüttgut aus einem Dielektrikum mit großer Oberfläche angeordnet und der in situ gebildete Katalysator an dem Dielektrikum kontinuierlich abgeschieden. Durch die große Oberfläche des Schüttguts wird den Schadstoffen eine große Kontaktfläche mit dem Katalysator zur Verfügung gestellt und ein vollständiger Abbau derselben, z.B. eine vollständige Oxidation zu Kohlendioxid und Wasser, ermöglicht. Beim Zusetzen von Ausgangsstoffen zur Bildung eines photoaktiven Katalysators wird letzterer z.B. zumindest an allen einer Plasmaquelle zugewandten Flächen an dem Dielektrikum abgeschieden und von der Plasmaquelle optisch angeregt. Als Schüttgut kommen vornehmlich poröse Keramiken oder mineralische Granulate, wie Tone, Tonmineralien, Zeolithe, Korund, oder auch optisch transparente Materialien, wie Glas-, Quarzwolle od. dgl., in Frage.

Im übrigen kann das erfindungsgemäße Verfahren kontinuierlich, semikontinierlich oder chargenweise durchgeführt werden.

Nachfolgend ist die Erfindung anhand eines Ausführungsbeispiels näher erläutert:

### Ausführungsbeispiel

Ein Plattenreaktor wird mit einem dielektrischen Granulat in Form von Quarzpartikeln befüllt, evakuiert und mit Argon beaufschlagt. Durch Anlegen eines hochfrequenten elektromagnetischen Feldes an den Plattenreaktor wird unter Ionisieren der Argonatome ein Argonplasma erzeugt. Zur Bildung eines Photokatalysators in Form von Titandioxid (TiO₂) werden sowohl Sauerstoff, z.B. Luftsauerstoff, als auch eine metallorganische Titanverbindung bzw. ein Titanalkoholat, z.B. Ti-(O-i-C₃H₇)₄, dem Reaktor zugesetzt. Im Plasma wird TiO₂ gebildet, welches im ultravioletten Bereich photoaktiv ist und als photokatalytisch aktive Schicht an die Quarzpartikel angelagert wird. Gleichzeitig oder anschließend wird ein mit Schadstoffen verunreinigtes Gas durch den Reaktor geleitet, wobei die Schadstoffe mittels des Plasmas angeregt, vorzersetzt oder chemisch umgesetzt und katalytisch vollständig zersetzt werden. Durch kontinuierliches Zusetzen von Sauerstoff und dem Titanalkoholat wird ständig neues TiO₂ gebildet, so daß stets hinreichend aktives Katalysatormaterial zur Verfügung steht. Der Sauerstoff dient ferner als Hilfsstoff bzw. als Reaktionspartner für die Schadstoffe zum oxidativen Abbau derselben, wobei er in dem hochfrequenten elektromagnetischen Feld ionisiert wird. Ein solchermaßen erzeugtes Sauerstoffplasma ist einerseits reaktiv, andererseits emittiert es zusätzlich elektromagnetische Strahlung im ultravioletten Bereich, um den auf dem dielektrischen Granulat abgeschiedenen Photokatalysator zu aktivieren.

Da die Zersetzung der Schadstoffe und die Neubildung des Photokatalysators parallel verlaufen, ist das erfindungsgemäße Verfahren bei einem geringen Wartungsaufwand über einen langen Zeitraum wirksam und kann das Verfahren insbesondere kontinuierlich durchgeführt werden. Durch Zusetzen weiterer, zur Bildung anderer Katalysatoren geeigneter Ausgangsstoffe, durch Variation des Energieeintrags der Plasmaquelle und/oder durch Zusetzen weiterer Hilfsstoffe kann das Verfahren zum Zersetzen der jeweiligen Schadstoffe optimiert und können gegebenenfalls selektive Reaktionen zum Abbau der Schadstoffe bewirkt werden.

## Patentansprüche

1. Verfahren zum Zersetzen von gasförmigen, flüssigen und/oder festen Schadstoffen in schadstofffreie oder schadstoffarme Zersetzungsprodukte, indem die Schadstoffe mittels eines Plasmas angeregt, gegebenenfalls vorzersetzt oder chemisch umgesetzt und katalytisch zersetzt werden, **dadurch gekennzeichnet, daß** dem Plasma wenigstens ein Ausgangsstoff zur Bildung wenigstens eines unter den Bedingungen in dem jeweiligen Plasma aktiven Katalysators kontinuierlich zugesetzt, der Katalysator in dem Plasma in situ aus dem Ausgangsstoff gebildet wird und die Schadstoffe und/oder deren Zersetzungsprodukte an dem Katalysator im wesentlichen vollständig zersetzt werden.

2. Verfahren nach Anspruch 1, **dadurch gekennzeichnet, daß** dem Plasma wenigstens ein Ausgangsstoff zur Bildung wenigstens eines von dem jeweiligen Plasma aktivierbaren Photokatalysators kontinuierlich zugesetzt, der Photokatalysator in dem Plamsa in situ aus dem Ausgangsstoff gebildet und aktiviert wird und die Schadstoffe und/oder deren Zersetzungsprodukte an dem Photokatalysator im wesentlichen vollständig zersetzt werden.

3. Verfahren nach Anspruch 2, **dadurch gekennzeichnet, daß** dem Plasma als Ausgangsstoffe zur Bildung des Photokatalysators Sauerstoff und wenigstens eine metallorganische Verbindung und/oder wenigstens ein Metallalkoholat zugesetzt werden und als Photokatalysator wenigstens ein Metalloxid gebildet wird.

4. Verfahren nach Anspruch 3, **dadurch gekennzeichnet, daß** eine wenigstens ein Metall aus der Gruppe Titan (Ti), Zink (Zn), Niob (Nb), Wolfram (W), Zinn (Sn), Zirkonium (Zr), Strontium (Sr), Tantal (Ta), Kalium (K) enthaltende metallorganische Verbindung und/oder ein wenigstens ein solches Metall aufweisendes Alkoholat zugesetzt wird.

5. Verfahren nach einem der Ansprüche 2 bis 4, **dadurchgekennzeichnet**, daß dem Plasma als Ausgangsstoffe zur Bildung des Photokatalysators Schwefel oder eine schwefelhaltige Verbindung und wenigstens eine metallorganische Verbindung und/oder wenigstens ein Metallalkoholat zugesetzt werden und als Photokatalysator wenigstens ein Metallsulfid gebildet wird.

6. Verfahren nach Anspruch 5, **dadurch gekennzeichnet, daß** eine wenigstens ein Metall aus der Gruppe Cadmium (Cd), Zink (Zn), Selen (Se), Tellur (Te), Molybdän (Mo), Wolfram (W) enhaltende metallorganische Verbindung und/oder ein wenigstens ein solches Metall enthaltendes Alkoholat zugesetzt wird.

7. Verfahren nach Anspruch 5 oder 6, **dadurch gekennzeichnet, daß** wenigstens eine Schwefel enthaltende metallorganische Verbindung oder wenigstens ein Schwefel enthaltendes Metallalkoholat zugesetzt wird.

8. Verfahren nach einem der Ansprüche 2 bis 7, **dadurch gekennzeichnet, daß** ein elektromagnetische Strahlung mit einer Frequenz im Bereich der Anregungsfrequenz des Photokatalysators emittierendes Plasma eingesetzt wird.

9. Verfahren nach einem der Ansprüche 2 bis 8, **dadurch gekennzeichnet, daß** dem Plasma wenigstens ein Zusatzstoff zugesetzt wird, welcher durch Plasmaanregung elektromagnetische Strahlung mit einer Frequenz im Bereich der Anregungsfrequenz des Photokatalysators emittiert.

10. Verfahren nach Anspruch 9, **dadurch gekennzeichnet, daß** der Zusatzstoff aus der Gruppe der Edelgase gewählt wird.

11. Verfahren nach einem der Ansprüche 1 bis 10, **dadurch gekennzeichnet, daß** dem Plasma Hilfsstoffe zugesetzt und die Schadstoffe durch Reaktion mit den Hilfsstoffen zersetzt werden.

12. Verfahren nach Anspruch 11, **dadurch gekennzeichnet, daß** dem Plasma oxidierende Hilfsstoffe zugesetzt werden.

13. Verfahren nach Anspruch 12, **dadurch gekennzeichnet, daß** Sauerstoff zugesetzt wird.

14. Verfahren nach Anspruch 11, **dadurch gekennzeichnet, daß** dem Plasma reduzierende Hilfsstoffe zugesetzt werden.

15. Verfahren nach Anspruch 14, **dadurch gekennzeichnet, daß** Wasserstoff zugesetzt wird.

16. Verfahren nach Anspruch 11, **dadurch gekennzeichnet, daß** dem Plasma sowohl oxidativ als auch reduktiv wirkende Hilfsstoffe zugesetzt werden.

17. Verfahren nach Anspruch 16, **dadurch gekennzeichnet, daß** Wasser zugesetzt wird.

18. Verfahren nach einem der Ansprüche 1 bis 17, **dadurch gekennzeichnet, daß** ein stationäres Schüttgut aus einem Dielektrikum mit großer Oberfläche in das Plasma eingebracht und der in situ gebildete Katalysator an dem Dielektrikum kontinuierlich abgeschieden wird.

19. Verfahren nach Anspruch 18, **dadurch gekennzeichnet, daß** als Schüttgut poröse Keramiken eingesetzt werden.

20. Verfahren nach Anspruch 18, **dadurch gekennzeichnet, daß** als Schüttgut mineralische Granulate, wie Tone, Tonmineralien, Zeolithe, Korund od. dgl., eingesetzt werden.

21. Verfahren nach Anspruch 18, **dadurch gekennzeichnet, daß** als Schüttgut optisch transparente Materialien, wie Glas-, Quarzwolle od. dgl., eingesetzt werden.

22. Verfahren nach einem der Ansprüche 1 bis 21, **dadurch gekennzeichnet, daß** es kontinuierlich, semikontinuierlich oder chargenweise durchgeführt wird.

## Claims

1. Method for the decomposition of gaseous, liquid and/or solid harmful substances into decomposition products free from harmful substances or low in harmful substances by the harmful substances being excited by means of a plasma, possibly initially decomposed or chemically converted and catalytically converted, **characterised in that** at least one starting material is added continuously to the plasma to form at least one catalyst, which is active under the conditions in the respective plasma, the catalyst is formed in situ in the plasma from the starting material, and the harmful substances and/or their decomposition products are essentially completely decomposed on the catalyst.

2. Method according to Claim 1, **characterised in that** at least one starting material is added continuously to the plasma to form at least one photo-catalyst, which can be activated by the respective plasma, the photo-catalyst is formed in situ in the plasma from the starting material and activated, and the harmful substances and/or their decomposition products are essentially completely decomposed on the photo-catalyst.

3. Method according to Claim 2, **characterised in that** oxygen and at least one organometallic compound and/or at least one metal alcoholate are added to the plasma as starting materials to form the photo-catalyst, and at least one metal oxide is formed as photo-catalyst.

4. Method according to Claim 3, **characterised in that** an organometallic compound containing at least one metal from the group comprising titanium (Ti), zinc (Zn), niobium (Nb), tungsten (W), tin (Sn), zirconium (Zr), strontium (Sr), tantalum (Ta), potassium (K), and/or an alcoholate having at least one such metal is added.

5. Method according to one of Claims 2 to 4, **characterised in that** sulphur or a compound containing sulphur and at least one organometallic compound and/or at least one metal alcoholate are added to the plasma as starting materials to form the photo-catalyst, and at least one metal sulphide is formed as photo-catalyst.

6. Method according to Claim 5, **characterised in that** an organometallic compound containing at least one metal from the group comprising cadmium (Cd), zinc (Zn), selenium (Se), tellurium (Te), molybdenum (Mo), tungsten (W), and/or an alcoholate containing at least one such metal is added.

7. Method according to Claim 5 or 6, **characterised in that** at least one organometallic compound containing sulphur or at least one metal alcoholate containing sulphur is added.

8. Method according to one of Claims 2 to 7, **characterised in that** a plasma emitting electromagnetic radiation with a frequency in the range of the excitation frequency of the photo-catalyst is used.

9. Method according to one of Claims 2 to 8, **characterised in that** at least one additive is added to the plasma, which through plasma excitation emits electromagnetic radiation with a frequency in the range of the excitation frequency of the photo-catalyst.

10. Method according to Claim 9, **characterised in that** the additive is selected from the group of noble gases.

11. Method according to one of Claims 1 to 10, **characterised in that** auxiliary agents are added to the plasma and the harmful substances are decomposed by reaction with the auxiliary agents.

12. Method according to Claim 11, **characterised in that** oxidising auxiliary agents are added to the plasma.

13. Method according to Claim 12, **characterised in that** oxygen is added.

14. Method according to Claim 11, **characterised in that** reducing auxiliary agents are added to the plasma.

15. Method according to Claim 14, **characterised in that** hydrogen is added.

16. Method according to Claim 11, auxiliary agents with both an oxidative and a reductive effect are added to the plasma.

17. Method according to Claim 16, **characterised in that** water is added.

18. Method according to one of Claims 1 to 17, **characterised in that** a steady-state bulk material comprising a dielectric with a large surface is introduced into the plasma and the catalyst formed in situ is continuously precipitated on the dielectric.

19. Method according to Claim 18, **characterised in that** porous ceramics are used as bulk material.

20. Method according to Claim 18, **characterised in that** mineral granulates such as clays, clay minerals, zeolites, corundum or similar are used as bulk material.

21. Method according to Claim 18, **characterised in that** optically transparent materials such as glass or quartz wool or similar are used as bulk material.

22. Method according to one of Claims 1 to 21, **characterised in that** it is conducted continuously, semi-continuously or in batches.

## Revendications

1. Procédé de décomposition de substances nocives gazeuses, liquides et/ou solides en produits de décomposition sans substances nocives ou pauvres en substances nocives, selon lequel les substances nocives sont excitées à l'aide d'un plasma, éventuellement décomposées au préalable ou transformées chimiquement et décomposées de façon catalytique,
**caractérisé en ce qu'**
on ajoute au plasma de manière continue au moins une substance de base pour former au moins un catalyseur actif dans ces conditions dans le plasma respectif, le catalyseur dans le plasma étant formé in situ de la substance de base et les substances nocives et/ou leurs produits de décomposition étant décomposé(e)s pour l'essentiel complètement dans le catalyseur.

2. Procédé selon la revendication 1,
**caractérisé en ce qu'**
on ajoute au plasma de manière continue au moins une substance de base pour former au moins un photocatalyseur pouvant être activé par le plasma respectif, le photocatalyseur étant formé et activé dans le plasma in situ à partir de la substance de base et les substances nocives et/ou leurs produits de décomposition étant décomposé(e)s pour l'essentiel complètement dans le photocatalyseur.

3. Procédé selon la revendication 2,
**caractérisé en ce que**
comme substance de base pour former le photocatalyseur, on ajoute au plasma de l'oxygène et au moins une liaison organométallique et/ou au moins un alcoolat métallique et comme photocatalyseur on forme au moins un oxyde métallique.

4. Procédé selon la revendication 3,
**caractérisé en ce qu'**
on ajoute une liaison organométallique contenant au moins un métal choisi dans le groupe du titane (Ti), zinc (Zn), niobium (Nb), tungstène (W), étain (Sn), zirconium (Zr), strontium (Sr), tantale (Ta), potassium (K) et/ou un alcoolat présentant au moins un tel métal.

5. Procédé selon l'une des revendications 2 à 4,
**caractérisé en ce que**
comme substance de base pour former le photocatalyseur on ajoute du soufre au plasma ou une liaison contenant du soufre et au moins une liaison organométallique et/ou au moins un alcoolat métallique et, comme photocatalyseur on forme au moins un sulfure métallique formé.

6. Procédé selon la revendication 5,
**caractérisé en ce qu'**
on ajoute une liaison organométallique contenant au moins un métal choisi dans le groupe parmi le cadmium (Cd), zinc (Zn), sélénium (Se), tellure (Te), molybdène (Mo), tungstène (W) et/ou un alcoolat contenant au moins un tel métal.

7. Procédé selon la revendication 5 ou 6,
**caractérisé en ce qu'**
on ajoute au moins une liaison organométallique contenant du soufre ou au moins un alcoolat métallique contenant du soufre.

8. Procédé selon l'une des revendications 2 à 7,
**caractérisé en ce qu'**
on utilise un plasma émettant un rayonnement électromagnétique à une fréquence comprise dans la plage de la fréquence d'excitation du photocatalyseur.

9. Procédé selon l'une des revendications 2 à 8,
**caractérisé en ce qu'**
on ajoute au plasma au moins un additif qui émet, lors de l'excitation du plasma, un rayonnement électromagnétique à une fréquence comprise dans la plage de la fréquence d'excitation du photocatalyseur.

10. Procédé selon la revendication 9,
**caractérisé en ce qu'**
on choisit l'additif parmi le groupe des gaz rares.

11. Procédé selon l'une des revendications 1 à 10,
**caractérisé en ce qu'**
on ajoute au plasma des adjuvants et les substances nocives sont décomposées suite à une réaction avec les adjuvants.

12. Procédé selon la revendication 11,
**caractérisé en ce qu'**
on ajoute au plasma des adjuvants d'oxydation.

13. Procédé selon la revendication 12,
**caractérisé en ce qu'**
on ajoute de l'oxygène.

14. Procédé selon la revendication 11,
**caractérisé en ce qu'**
on ajoute au plasma des adjuvants de réduction.

15. Procédé selon la revendication 14,
**caractérisé en ce qu'**
on ajoute de l'hydrogène.

16. Procédé selon la revendication 11
**caractérisé en ce qu'**
on ajoute au plasma des adjuvants aussi bien oxydantes que réductrices.

17. Procédé selon la revendication 16,
**caractérisé en ce qu'**
on ajoute de l'eau.

18. Procédé selon l'une des revendications 1 à 17,
**caractérisé en ce qu'**
un matériau en vrac stationnaire composé d'un diélectrique de grande surface est introduit dans le plasma et le catalyseur formé in situ est séparé en continu sur le diélectrique.

19. Procédé selon la revendication 18,
**caractérisé en ce que**
comme matériau en vrac on utilise des céramiques poreuses.

20. Procédé selon la revendication 18.
**caractérisé en ce que**
comme matériau en vrac on utilise des granulés minéraux, tels que les argiles, minéraux argileux, zéolithes, corindon ou équivalent.

21. Procédé selon la revendication 18,
**caractérisé en ce que**
comme matériau en vrac on utilise des matériaux optiquement transparents, tels que la laine de verre ou la laine de quartz ou équivalent.

22. Procédé selon l'une des revendications 1 à 21,
**caractérisé en ce qu'**
il est mis en oeuvre de manière continue, semi continue ou par charges.
